# EUROPÄISCHE PATENTSCHRIFT

(11) **EP 4 296 207 B1**
(45) Veröffentlichungstag und Bekanntmachung des Hinweises auf die Patenterteilung: **01.07.2026**
(21) Anmeldenummer: 23175969.7
(22) Anmeldetag: 30.05.2023
(51) Int. Cl.: B65H 49/12, B65H 69/06

(54) **VORLAGEFÄDENVERBINDUNGSSYSTEM**
FEED YARN JOINING SYSTEM
SYSTÈME DE CONNEXION DE FILS DE BASE

(30) Priorität: 23.06.2022 LU 502347
(43) Veröffentlichungstag der Anmeldung: 27.12.2023
(73) Patentinhaber: Saurer Technologies GmbH & Co. KG, 47804 Krefeld (DE)
(72) Erfinder: Stitz, Albert, 51515 Kürten (DE); Schauenburg, Markus, 73098 Rechberghausen (DE)
(74) Vertreter: Morgenthum-Neurode, Mirko

(56) Entgegenhaltungen:
- EP-A1- 3 771 674
- WO-A1-89/00971

## Beschreibung

Die Erfindung betrifft ein Vorlagefädenverbindungssystem zum Verbinden eines Fadenendes einer Ablaufspule mit einem Fadenanfang einer Reservespule im Bereich einer mindestens zwei Spulenspeicherplätze zur Aufnahme der Ablaufspule und Reservespule aufweisenden Spulengatteranordnung. Ferner betrifft die Erfindung eine Spulengatteranordnung mit einem Vorlagefädenverbindungssystem sowie ein Verfahren zum Verbinden eines Fadenendes einer Ablaufspule mit einem Fadenanfang einer Reservespule mittels des Vorlagefädenverbindungssystems.

Spulengatter dienen üblicherweise dazu, eine Mehrzahl an vollbewickelten Vorlagespulen aufzunehmen, deren jeweiliger Vorlagefaden einer Textilmaschine zur Weiterverarbeitung der Vorlagefäden zugeführt wird. Ein solches Spulengatter kann beispielsweise an einer Kabliermaschine angeordnet, als Webspulengatter oder als Zettel- oder Schärgatter ausgebildet sein. Solchen Spulengattern ist gemein, dass diese üblicherweise mindestens zwei Spulenspeicherplätze, beispielsweise Spulendorne, auch als Aufsteckdorne bezeichnet, zur jeweiligen Aufnahme einer Vorlagespule aufweisen, wobei die erste Vorlagespule, von der der dem Verarbeitungsprozess unterliegende Vorlagefaden abgezogen wird, als Ablaufspule und die zweite Vorlagespule, von welcher noch kein Faden abgezogen wird, als Reservespule bezeichnet wird. Um einen kontinuierlichen bzw. unterbrechungsfreien Ablaufvorgang nach einem Leerlaufen bzw. Ablaufen der Ablaufspule zu erreichen, ist im Vorwege des Ablaufens das Fadenende der Ablaufspule mit einem Fadenanfang der Reservespule zu verbinden, sodass im Anschluss der Fadenverbindung nach Ablauf des Fadens von der Ablaufspule unmittelbar der Faden von der Reservespule weiter abläuft. Sobald der Faden im Verarbeitungsprozess von der Reservespule abgezogen wird, formt die Reservespule die Ablaufspule aus. Die leergelaufene Ablaufspule bzw. die Ablaufspulenhülse wird durch eine neue Vorlagespule ersetzt, welche entsprechend die Reservespule bildet. Die Verbindung des Fadenanfangs der Reservespule mit dem Fadenende der Ablaufspule wird bekanntermaßen mittels einer Fadenverbindungseinrichtung vorgenommen, welche auch als Spleißer bekannt ist.

Beispielsweise offenbaren die Druckschriften DE 2 048 529 A1 und EP 2 196 424 A1 jeweils eine Fadenverbindungseinrichtung, welche entlang wenigstens eines Spulengatters durch eine Bedienungsperson verfahrbar ist. Dadurch kann jedoch kein vollautomatischer Spleißvorgang ermöglicht werden. Bekannt sind auch Handspleißer, welcher von einem Bediener zum Verbinden der Fäden mitgeführt und verwendet wird.

Ein Vorlagefädenverbindungssystem gemäß den oberbegrifflichen Merkmalen des Anspruchs 1 ist aus dem Dokument EP 3 771 674 A1 bekannt.

Der Erfindung liegt die Aufgabe zugrunde, ein Vorlagefädenverbindungssystem bereitzustellen, welches die auf den Spulen angeordneten Vorlagefäden, nämlich das Fadenende der Ablaufspule und den Fadenanfang der Reservespule vollautomatisch miteinander verbindet. Ferner liegt der Erfindung die Aufgabe zugrunde, eine Spulengatteranordnung mit einem entsprechenden Vorlagefädenverbindungssystem sowie ein Verfahren zum automatischen Verbinden des Fadenanfangs der Reservespule mit dem Fadenende der Ablaufspule mittels eines solchen Vorlagefädenverbindungssystems bereitzustellen.

Die Erfindung löst die Aufgabe durch ein Vorlagefädenverbindungssystem mit den Merkmalen des Anspruchs 1, eine Spulengatteranordnung mit den Merkmalen des Anspruchs 11 sowie ein Verfahren mit den Merkmalen des Anspruchs 13. Vorteilhafte Weiterbildungen des Vorlagefädenverbindungssystem sind in den abhängigen Ansprüchen 2 bis 10 dargestellt.

Das erfindungsgemäße Vorlagefädenverbindungssystem dient zur Verbindung des Fadenendes einer Ablaufspule mit dem Fadenanfang einer Reservespule, wobei die den Vorlagefaden bereitstellenden Spulen hierzu in Spulenspeicherplätzen einer Spulengatteranordnung aufgenommen und gelagert sind.

Zur Verbindung des Fadenendes der Ablaufspule mit dem Fadenanfang der Reservespule weist das Vorlagefädenverbindungssystem dabei eine Fadenspleißvorrichtung sowie eine Transporteinrichtung auf. Bei der Fadenspleißvorrichtung handelt es sich um eine übliche, allgemein bekannte Vorrichtung, welche im Aufbau und Funktion hinlänglich bekannt ist. Bei der Fadenspleißvorrichtung kann es sich beispielsweise um eine pneumatische Fadenspleißvorrichtung handeln, bei welcher die Fäden pneumatisch miteinander verspleißt werden. Alternativ kann es sich bei der Fadenspleißvorrichtung um eine thermische Fadenspleißvorrichtung handeln, bei welcher die Fäden mittels Wärmeeinwirkung miteinander verspleißt werden. Denkbar ist auch ein sogenannter Nassspleißer, bei welchem die Fadenverbindung mittels Zuführen eines flüssigen oder aerosolhaltigen gasförmigen Fluids erfolgt. Auch kann eine Kombination aus solchen Fadenspleißvorrichtungen in Frage kommen, wie beispielsweise ein pneumatisch thermischer Fadenspleißer, bei welchem ein auf eine vorbestimmte oder vorbestimmbare Temperatur erwärmtes gasförmiges Fluid für den Fadenverbindungsvorgang zugeführt und verwendet wird. Das Fluid kann bedarfsgerecht aus der Menge von bekannten, für Fadenverbindungen geeignete Fluide ausgewählt sein.

Die Transporteinrichtung dient dazu, den Fadenanfang der Reservespule sowie das Fadenende der Ablaufspule zu erfassen und diese dann in die Fadenspleißvorrichtung des Vorlagefädenverbindungssystem zu befördern, in der die Fäden durch die Fadenspleißvorrichtung in üblicher Weise beispielsweise mittels einer Halteeinheit in ihrer Position festgelegt und anschließend definiert vorbereitet werden.

Die Transporteinrichtung erlaubt es im Einzelnen, das Fadenende der Ablaufspule und den Fadenanfang der Reservespule zu erfassen und zuverlässig in der Fadenspleißvorrichtung anzuordnen, sodass in automatisierter Weise eine zuverlässige Verbindung zwischen dem Fadenende und dem Fadenanfang mittels der Fadenspleißvorrichtung hergestellt werden kann. Dadurch kann in der Folge ein kontinuierliches, unterbrechungsfreies Ablaufen des Vorlagefadens gewährleistet und ein Stillstand und folglich eine Produktionsunterbrechung vermieden werden. Insgesamt gewährleistet somit die erfindungsgemäße Vorlagefädenverbindungssystem eine zuverlässige automatische Verbindung des Fadenendes der Ablaufspule mit dem Fadenanfang der Reservespule und damit einen unterbrechungsfreien Betrieb der Arbeitsstelle.

Die Ausgestaltung der Transporteinrichtung, mittels der der Fadenanfang der Reservespule und das Fadenende der Ablaufspule erfasst und in die Fadenspleißvorrichtung transportiert werden, wobei hierzu in bevorzugter Weise eine Sensorik zur Ortung des Fadenendes und/oder des Fadenanfangs vorgesehen sein kann, ist durch eine erste Aufnahmeeinrichtung zur Aufnahme des Fadenendes der Ablaufspule und eine zweite Aufnahmeeinrichtung zur Aufnahme des Fadenanfangs der Reservespule in Verbindung mit einer ersten Positioniereinheit zur Positionierung eines mit dem Fadenanfang verbundenen Fadenabschnitts in der Fadenspleißvorrichtung sowie einer zweiten Positionierungseinheit zur Positionierung eines mit dem Fadenende verbundenen Fadenabschnitts in der Fadenspleißvorrichtung realisiert. Nach einer bevorzugten Ausgestaltung der Erfindung ist vorgesehen, dass wenigstens die erste Aufnahmeeinheit und die erste Positionierungseinheit oder die zweite Aufnahmeeinheit und die zweite Positionierungseinheit eine der Ablaufspule bzw. eine der Reservespule zugeordnete, jeweils zwischen einer Aufnahmestellung und einer Ablagestellung bewegbare, weiter bevorzugt linear oder entlang einer Bahnkurve bewegbare und/oder verschwenkbare Saugeinheit, insbesondere ein Saugrohr mit Saugmündung, ausbilden.

In alternativ oder zusätzlich bevorzugter Weise ist wenigstens die erste oder zweite Aufnahmeeinheit durch eine stationäre bzw. ortsfeste Saugeinheit, insbesondere ein Saugrohr mit Saugmündung, ausgebildet, wobei die dieser Aufnahmeeinheit zugeordnete erste bzw. zweite Positionierungseinheit zwischen der Aufnahmestellung und Ablagestellung bewegbar, insbesondere linear oder entlang einer Bahnkurve bewegbar und/oder verschwenkbar, ausgestaltet ist. Die erste bzw. zweite Aufnahmeeinheit sowie die zugeordnete erste bzw. zweite Positionierungseinheit sind miteinander wirkverbunden derart ausgebildet, dass ein von der ersten bzw. zweiten Aufnahmeeinheit erfasster Faden an die zugeordnete erste bzw. zweite Positionierungseinheit übergeben bzw. von dieser übernommen und mittels dieser in der Fadenspleißvorrichtung positioniert werden kann. Eine solche funktional wirkverbundene Transporteinrichtung ist prinzipiell beispielsweise aus dem Bereich der Offenend-Spinnmaschinen bekannt.

Die Verwendung einer bewegbaren Saugeinheit, insbesondere eines Saugrohrs mit Saugmündung, zur Aufnahme des Fadenendes sowie des Fadenanfangs zeichnet sich dabei dadurch aus, dass in besonders zuverlässiger Weise gewährleistet wird, dass mittels der mehrfunktional ausgestalteten Saugeinheit das entsprechende Ende des Fadens in der Fadenendeaufnahmestellung aufgenommen und in der Fadenendeablagestellung in der Fadenspleißvorrichtung positioniert werden kann. Besonders bevorzugt weist dabei das Saugrohr eine Sensoreinheit zur Fadenerfassung auf, mittels der die Anordnung des einen Ende des Fadens am oder in der Saugeinheit, insbesondere in dem Saugrohr oder in dem Bereich der Saugmündung erkannt werden kann, sodass Störungen sowohl bei der Aufnahme des Fadenendes bzw. des Fadenanfangs als auch bei der Anordnung dieser an und in der Fadenspleißvorrichtung in zuverlässiger Weise vermieden werden können. Weiterhin bevorzugt kann die Saugeinheit eine Klemmeinrichtung zum klemmenden Halten des erfassten Fadens innerhalb der Saugeinheit aufweisen. Solche Klemmeinrichtungen sind beispielsweise aus dem Bereich der Auflaufspulen herstellen Textilmaschinen wie Spulmaschinen und Offenend-Spinnmaschinen hinlänglich bekannt.

Zur Erzeugung einer hohen Fadenverbindungsqualität von Fadenende und Fadenanfang ist eine Positionierung des Fadenendes und des Fadenanfangs in der Fadenspleißvorrichtung, insbesondere innerhalb eines Spleißkanals der Fadenspleißvorrichtung von besonderer Bedeutung. Nach einer bevorzugten Weiterbildung der Erfindung ist vorgesehen, dass das Vorlagefädenverbindungssystem eine dritte und vierte Positionierungseinheit zur definierten Positionierung der aufgelösten Enden des jeweiligen Fadens in dem Spleißprisma aufweist. Die dritte und vierte Positionierungseinheit dienen dabei jeweils dazu, die vorbereiteten, insbesondere weitestgehend von ihrer Fadendrehung befreiten Enden der jeweiligen Fäden, also des Fadenendes und des Fadenanfangs, so weit in den Spleißkanal des Spleißprismas hineinzuziehen, dass sie im Wesentlichen auf gleicher Höhe parallel nebeneinander in dem Spleißkanal angeordnet werden, jedoch eine entgegengesetzte Ausrichtung aufweisen. Die dritte und vierte Positionierungseinheit sind dabei jeweils vorzugsweise ausgebildet, ein definiertes Zurückziehen der jeweiligen Enden der Fäden derart vorzunehmen, dass diese in bedarfsgerechter Weise parallel nebeneinander in dem Spleißkanal zur Anordnung gelangen. Weiter bevorzugt sind die dritte und vierte Positionierungseinheit Bestandteil der Fadenspleißvorrichtung.

Die Anordnung der Fadenspleißvorrichtung, der ersten und zweiten Aufnahmeeinheit und/oder der ersten und zweiten Positionierungseinheit im Bereich der Spulengatteranordnung kann grundsätzlich in beliebiger Weise und Anzahl erfolgen. Nach einer bevorzugten Weiterbildung der Erfindung ist vorgesehen, dass diese an einem gemeinsamen Traggestell angeordnet sind. Das gemeinsame Traggestell kann dasjenige sein, an welchem die Spulenspeicherplätze zur Aufnahme der Ablauf- und Reservespule angeordnet sind. Alternativ bevorzugt kann das gemeinsame Traggestell ein davon unterschiedliches Traggestell sein. Die Anordnung an einem gemeinsamen Traggestell erlaubt es, diese gemeinsam derart gegenüber dem Spulengatter bzw. der an dem Spulengatter angeordneten Ablaufspule und Reservespule so zu positionieren, dass in zuverlässiger Weise über das Vorlagefädenverbindungssystem das Fadenende der Ablaufspule mit dem Fadenanfang der Reservespule verbunden werden kann. Dabei kann das Traggestell nach einer bevorzugten Ausführungsform stationär im Bereich der Spulenspeicherplätze angeordnet sein oder nach einer alternativ bevorzugten Ausführungsform, bei welcher das gemeinsame Traggestell unterschiedlich zu dem die Spulenspeicherplätze haltenden Traggestell ist, entlang des Spulengatters bewegbar sein, sodass diese dann bedarfsweise an ausgewählten Spulenspeicherplätzen des Spulengatters zur Verbindung von Fadenanfang einer Reservespule und Fadenende einer Ablaufspule eingesetzt werden kann. Dabei kann das Traggestell nach einer weiterhin bevorzugten Ausführungsform ausgebildet sein, ein zweidimensionales Führungssystem auszuformen, welches einen eine Verfahrebene aufspannenden Führungsrahmen aufweist, innerhalb welcher das gemeinsame Traggestell definiert bewegbar, insbesondere verfahrbar ist. Mit anderen Worten formt der Führungsrahmen in bevorzugter Weise eine x-y-Verfahrebene für das gemeinsame Traggestell aus.

Weiterhin bevorzugt kann das gemeinsame Traggestell an dem Spulengatter fixiert bzw. zerstörungsfrei lösbar fixierbar oder ein fester Bestandteil des Spulengatters sein.

Im Falle der vorteilhafterweise vorgesehenen Ausgestaltung der ersten und zweiten Aufnahmeeinheit als Saugeinheiten zur Aufnahme des Fadenendes bzw. Fadenanfangs an der Ablaufspule bzw. Reservespule und insbesondere zu deren Verlagerung in die Fadenspleißvorrichtung, ist eine Versorgung der Saugeinheiten mit entsprechender Saugluft erforderlich. Grundsätzlich besteht nach einer bevorzugten Ausführungsform die Möglichkeit, das Vorlagefädenverbindungssystem mit einer entsprechenden Saugeinrichtung umfassend eine Saugluftquelle auszustatten.

Nach einer alternativ bevorzugten Ausgestaltung der Erfindung kann das Vorlagefädenverbindungssystem eine Kopplungseinheit zum Anschluss an eine Saugluftquelle aufweisen. Gemäß dieser Weiterbildung der Erfindung ist das Vorlagefädenverbindungssystem über die Kopplungseinheit im Bedarfsfall beispielsweise mit einer zentralen Absaugeinrichtung an dem Spulengatter oder an einer Textilmaschine verbindbar, sodass für das Vorlagefädenverbindungssystem auf eine separate Saugeinrichtung verzichtet werden kann. Auch erlaubt diese bevorzugte Ausgestaltung der Erfindung, das Vorlagefädenverbindungssystem mobil auszugestalten, sofern an dem Spulengatter bzw. der Textilmaschine zur Versorgung des Vorlagefädenverbindungssystems Anschlussmöglichkeiten an deren Absaugeinrichtung gegeben sind. Über die Kopplungseinheit kann das Vorlagefädenverbindungssystem bedarfsweise mit Saugluft versorgt werden.

Nach einer weiteren bevorzugten Ausgestaltung der Erfindung ist vorgesehen, dass die Fadenspleißvorrichtung, die erste und zweite Aufnahmeeinheit und/oder die erste und zweite Positionierungseinheit verstellbar an dem gemeinsamen Traggestell gelagert sind. Gemäß dieser Ausgestaltung der Erfindung sind die einzelnen Aggregate an dem gemeinsamen Traggestell verlagerbar, bspw. gemeinsam in einer Ebene in ihrer Position relativ zueinander verstellbar, sodass diese in optimaler Weise gegenüber den Spulenspeicherplätzen und den von den Spulenspeicherplätzen gespeicherten Vorlagespulen positioniert werden können, sodass in besonders zuverlässiger Weise eine Verbindung des Fadenendes mit dem Fadenanfang hergestellt werden kann.

Gemäß einer weiteren bevorzugten Ausgestaltung sind mehrere Fadenspleißvorrichtungen, erste und zweite Aufnahmeeinheiten und erste und zweite Positionierungseinheiten an dem Traggestell angeordnet, wobei die Anordnung derart vorgesehen ist, dass jeder Spulengatterebene aufweisend wenigstens eine Ablaufspule und Reservespule eine der Fadenspleißvorrichtungen, der ersten und zweiten Aufnahmeeinheiten und ersten und zweiten Positionierungseinheiten für einen Fadenverbindungsvorgang zuordbar bzw. zustellbar ist. Weiter bevorzugt beträgt die Anzahl der Fadenspleißvorrichtungen, der ersten und zweiten Aufnahmeeinheiten und ersten und zweiten Positionierungseinheiten einer Anzahl an Spulengatterebenen, in welcher wenigstens eine Ablaufspule und zugeordnete Reservespule angeordnet sind. So kann entsprechend der Anzahl der Spulengatterebenen bzw. der Ebenen mit jeweils wenigstens einer Anordnung aus Ablaufspule und zugeordneter Reservespule diesen eine Fadenspleißvorrichtung, erste und zweite Aufnahmeeinheit und erste und zweite Positionierungseinheit zugeordnet werden. Beispielsweise kann das Spulengatter drei Spulengatterebenen mit wenigstens einer Ablaufspule und zugeordneten Reservespule umfassen, wobei jeder Ebene eine Fadenspleißvorrichtung, eine erste und zweite Aufnahmeeinheit und eine erste und zweite Positioniereinheit für die Durchführung des Spleißvorganges des Fadenendes der Ablaufspule mit dem Fadenanfang der Reservespule zugeordnet sind.

Zur Steuerung der Aggregate des Vorlagefädenverbindungssystems ist eine Steuereinheit vorgesehen, welche nach einer weiter bevorzugten Ausgestaltung der Erfindung mit einer weiteren Steuereinheit wie beispielsweise einer Spulengattersteuereinheit, einer Steuereinheit einer das Spulengatter handhabenden Handhabungseinheit oder einer dem Spulengatter übergeordneten Steuereinheit kommunikativ verbunden ist. Die kommunikative Verbindung kann üblicherweise kabelgebunden und/oder kabellos realisiert sein. Eine kommunikative Verbindung der Steuereinheiten erlaubt es, auf vorhandene elektronische Einheiten des Spulengatters wie beispielsweise auf eine mit der Spulengattersteuereinheit verbundene Sensorik zurückzugreifen. Dadurch kann eine verbesserte Handhabung der zu verbindenden Fäden wie beispielsweise das Ergreifen der Enden der Fäden und das Überführen dieser in die Fadenspleißvorrichtung begünstigt werden. Im Falle einer alternativ bevorzugten Ausgestaltung der Erfindung ist die Steuereinheit des Vorlagefädenverbindungssystems in die Spulengattersteuereinheit, die andere Steuereinheit oder in die übergeordnete Steuereinheit integriert, sodass auf eine separate Steuereinheit durchaus verzichtet werden kann.

Die Steuereinheit ist ausgebildet, den Start des Spleißvorganges zu initiieren und den Spleißvorgang durchzuführen, indem die erste und zweite Aufnahmeeinheit, die erste und zweite Positionierungseinheit sowie die Fadenspleißvorrichtung von der Steuereinheit entsprechend definiert angesteuert werden. Eine Initiierung des Startens des Spleißvorganges basiert auf einer Auslöseinformation. Eine solche Auslöseinformation kann nach einer bevorzugten Ausführungsform von der Steuereinheit selbsttätig generiert werden. Nach einer alternativ bevorzugten Ausführungsform kann die Auslöseinformation der Steuereinheit zugeleitet sein. Eine solche Auslöseinformation kann bedarfsgerecht festgelegt sein. Beispielsweise kann eine solche Auslöseinformation eine Information über einen ermittelten Zeitpunkt des Ablaufens bzw. Leerlaufens der Ablaufspule, über ein festgestelltes erfolgtes Ablaufen der Ablaufspule oder über ein geplantes oder erfolgtes Bestücken eines Spulenspeicherplatzes mit einer Ablauf- oder Reservespule sein. Mittels der Initiierung kann das Vorlagefädenverbindungssystem zeitgerecht für die Durchführung wenigstens eines Spleißvorganges reserviert werden. Nach einer bevorzugten Ausführungsform ist die Steuereinheit ausgebildet, die Initiierung des Startens des Spleißvorganges zur Festlegung einer definierten Anzahl von Spleißvorgängen und/oder einer definierten Arbeitsreihenfolge vorzunehmender Spleißvorgänge zu verwenden.

Gemäß einer bevorzugten Ausführungsform ist die Steuereinheit mit einer Eingabeeinheit kommunikativ verbunden, über welche ein Bediener ein Signal an die Steuereinheit zum Initiieren des Startens des Spleißvorganges manuell auslöst. Das übermittelte Auslösesignal enthält dementsprechend die an die Steuereinheit zugeleitete Auslöseinformation zum Initiieren des Startens des Spleißvorganges.

Die Auslöseinformation kann im Allgemeinen vorzugsweise eine Information über den Ort bzw. die Arbeitsposition des Spulengatters enthalten, an welcher der Spleißvorgang durchzuführen ist. Alternativ kann diese Information separat vor, gleichzeitig oder nach Generierung oder Übermittlung der Auslöseinformation der Steuereinheit zugeleitet werden. Die Information über den Ort bzw. die Arbeitsposition des Spulengatters kann vorzugsweise manuell von dem Bediener an der Eingabeeinheit eingeben oder anhand von automatisch erfassten Orts- bzw. Positionsinformationen hinsichtlich des zukünftigen oder erfolgten Ablaufens einer Ablaufspule erzeugt werden. Weiterhin kann in bevorzugter Weise die Orts- bzw. Positionsinformation zusätzlich oder alternativ an eine Steuereinheit einer das Vorlagefädenverbindungssystem transportierenden Einheit wie beispielsweise das vorbeschriebene bewegbare Traggestell übermittelt oder von dieser selbsttätig festgelegt werden.

Gemäß einer weiteren bevorzugten Ausgestaltung der Erfindung ist ein fahrerloses Transportfahrzeug vorgesehen, auf welchem wenigstens die erste und zweite Aufnahmeeinheit sowie die erste und zweite Positionierungseinheit, weiter bevorzugt die Fadenspleißvorrichtung angeordnet sind. Das fahrerlose Transportfahrzeug nach der vorliegenden Erfindung ist ausgebildet, autonom zu der Ablaufspule zur Durchführung des Spleißvorganges zu fahren und insbesondere weiter bevorzugt, seinen Zielort, also welche Ablaufspule anzufahren ist, selbsttätig festzulegen. Fahrerlose Transportfahrzeuge sind weithin bekannt. Diese werden in einem Kollektiv, zentral oder jeweils einzeln gesteuert, um zu definierten Positionen oder Orten zu verfahren. Bei einer kollektiven Steuerung sind wenigstens zwei fahrerlose Transportfahrzeuge kommunikativ miteinander derart verbunden, dass jeweilige Zielorte innerhalb des Kollektivs koordiniert und für die einzelnen Transportfahrzeuge festgelegt werden. Dazu weist jedes fahrerlose Transportfahrzeug eine Steuereinheit auf, wobei die Steuereinheiten der Transportfahrzeuge kommunikativ ohne eine erforderliche Einbindung einer übergeordneten Steuerung miteinander zum Austausch von Informationen für das koordinierte und effiziente Festlegen der Zielorte und des Verfahrens zu diesen verbunden sind. Dahingegen werden die Zielorte und auch die Verfahrwege der fahrerlosen Transportfahrzeuge bei einer zentralen Steuerung über diese koordiniert. Alternativ dazu kann jedes fahrerlose Transportfahrzeug ausgestaltet sein, seinen Zielort und Verfahrweg selbsttätig festzulegen. Dies kann insbesondere dadurch erreicht werden, dass das fahrerlose Transportfahrzeug eine Sensorik aufweist, mittels welcher das Spulengatter auf zeitnah ablaufende Vorlagespulen überprüft, wobei die Sensorik weiter bevorzugt mit der Steuereinheit des fahrerlosen Transportfahrzeuges kommunikativ verbunden ist und die Steuereinheit ausgelegt ist, basierend auf den sensorisch erfassten Informationen auszuwerten und festzulegen, an welcher Ablaufspule wann und welche Handlung, bspw. die nächste Handlung wie das Spleißen ansteht. Alternativ oder zusätzlich kann diese Information nach einer weiteren bevorzugten Ausführungsform von einer Steuereinheit übermittelt werden, welche außerhalb des fahrerlosen Transportfahrzeuges angeordnet und mit der Steuereinheit des fahrerlosen Transportfahrzeuges kommunikativ verbunden ist.

Nach einer weiteren bevorzugten Ausführungsform weist das fahrerlose Transportfahrzeug eine Spulenwechseleinheit mit einer Greifereinheit zum Be- und Entladen des Spulengatters auf. Die Greifereinheit ist dabei mehrdimensional bewegbar auf dem fahrerlosen Transportfahrzeug angeordnet, um die Spulenspeicherplätze bedarfsgerecht beispielsweise mit neuen Vorlagespulen befüllen oder leergelaufene Vorlagespulen entnehmen zu können. Dadurch kann eine weitere Automatisierung des Prozesses erreicht werden. Eine solche Greifereinheit ist hinlänglich bekannt. Dabei kann die Greifereinheit in weiter bevorzugter Ausgestaltung vorgesehen sein, bei dem Beladen und Entladen des Spulengatters vor Entnahme einer abgelaufenen Ablaufspule bzw. dessen Hülse von dem Spulengatter eine an der Hülse lösbar befestigte Ablaufhilfe zunächst abzuziehen, an einem definierten Ort zwischenzuspeichern und nach Befüllen des Spulenspeicherplatzes mit einer Reservespule die Ablaufhilfe aus dem Zwischenspeicher zu entnehmen und auf die Reservespule bzw. die Hülse der Reservespule aufzustecken. Bei der Ablaufhilfe handelt es sich um eine Fadenführung, welche am Hülsenende der Ablaufspule bzw. Reservespule lösbar fixierbar ist und mittels welcher der Faden der Ablaufspule in verbesserter Weise geführt von dieser abgezogen werden kann. Bei dem Zwischenspeicher handelt es sich um eine Einrichtung, welche zum zwischenzeitlichen Aufnehmen der Ablaufhilfe geeignet ist. Der Zwischenspeicher kann an dem Spulengatter und/oder an dem fahrerlosen Transportfahrzeug angeordnet sein.

Weiterhin bevorzugt kann das fahrerlose Transportfahrzeug mit einem Spulenspeicher versehen sein, welcher wenigstens zwei Spulenspeicherplätze aufweist, welche jeweils zur Speicherung einer Vorlagespule, ob befüllt oder leergelaufen, ausgebildet sind. In bevorzugter Weise ist ein Spulenspeicherplatz mit einer befüllten Vorlagespule versehen, während der andere Spulenspeicherplatz frei ist. Dadurch kann sichergestellt werden, dass im Zuge der Durchführung eines Spleißvorganges eine volle Vorlagespule bzw. Ablaufspule zur Verfügung steht und in dem Spulengatter angeordnet sowie die abgelaufene Ablaufspule bzw. Ablaufspulenhülse entnommen werden kann.

Nach einer bevorzugten Ausführungsform der vorliegenden Erfindung ist der Spulenspeicherplatz, welcher die befüllte Vorlagespule trägt, vorzugsweise durch einen üblichen Spulendorn ausgebildet, welcher weiter bevorzugt mit ein- und ausfahrbaren Klemmelementen ausgestattet sein kann, um die Vorlagespule bzw. die Spulenhülse zuverlässig zu halten. Der Spulenspeicherplatz, welcher die leere Vorlagespule bzw. die abgelaufene Ablaufspule bzw. die Spulenhülse aufnehmen soll, ist vorzugsweise durch einen Spulenbehälter ausgebildet, welcher wenigstens eine oder eine definierte Anzahl an abgelaufenen Spulenhülsen aufnehmen kann. Alternativ bevorzugt dazu kann der Spulenspeicherplatz, welcher die abgelaufene Spulenhülse aufnimmt, ebenfalls durch einen üblichen Spulendorn ausgebildet sein und folglich auch befüllte Vorlagespulen speichern.

Nach einer weiter bevorzugten Ausführungsform ist der Spulenspeicher mit den Spulenspeicherplätzen und/oder jeder einzelne Spulenspeicherplatz vorzugsweise manuell oder automatisiert drehbar auf dem fahrerlosen Transportfahrzeug angeordnet. Dies erlaubt eine verbesserte Zugänglichkeit einzelner Spulenspeicherplätze, insbesondere wenn eine Vielzahl an Spulenspeicherplätzen vorgesehen sind. Die automatisierte Drehbewegung kann dabei in bevorzugter Weise von einer Steuereinheit initiiert werden, welche insbesondere eine auf dem fahrerlosen Transportfahrzeug zusätzlich angeordnete Steuereinheit, die Steuereinheit des fahrerlosen Transportfahrzeuges und/oder eine davon externe Steuereinheit sein kann. Zur Ausführung der Drehbewegung kann ein auf dem fahrerlosen Transportfahrzeug angeordneter Antrieb, insbesondere ein Drehantrieb, vorgesehen sein, welcher mit der Steuereinheit kommunikativ verbunden ist. Alternativ oder zusätzlich kann nach einer bevorzugten Ausführungsform die Drehbewegung über die Greifereinheit initiiert werden, welche den Spulenspeicher beispielsweise von einer definierten Raststellung in eine andere bewegt. Dazu weist der Spulenspeicher in bevorzugter Weise eine Drehlagerung mit definierten Raststellungen auf.

Die Erfindung löst die Aufgabe ferner durch eine Spulengatteranordnung mit einem Spulengatter umfassend mindestens zwei Spulenspeicherplätze, wobei ein Spulenspeicherplatz zur Aufnahme einer Ablaufspule und der andere Spulenspeicherplatz zur Aufnahme einer Reservespule ausgebildet ist, wobei die Spulengatteranordnung ein Vorlagefädenverbindungssystem in einer wie vorstehend beschriebenen erfindungsgemäßen oder bevorzugt weitergebildeten Weise aufweist. Eine entsprechende Spulengatteranordnung zeichnet sich dabei dadurch aus, dass der Bearbeitungsprozess nach Ablauf bzw. Leerlaufen einer Ablaufspule nicht zum Stillstand kommt, indem das Fadenende der Ablaufspule mit dem Fadenanfang einer Reservespule zeitgerecht zuverlässig verbunden wird.

Die Spulenspeicherplätze können bedarfsgerecht ausgebildet sein. Grundsätzlich ist jeder Spulenspeicherplatz derart auszugestalten, dass wenigstens eine Vorlagespule aufgenommen und nach Leerlaufen durch eine neue Vorlagespule ersetzt werden kann. In bevorzugter Weise weist jeder Spulenspeicherplatz in vorbekannter Weise einen Spulendorn auf, welcher zum Eingriff mit einer Vorlagespule ausgebildet ist.

Gemäß einer bevorzugten Ausführungsform weist jeder Spulenspeicherplatz eine Signaleinheit zum Signalisieren eines aktuellen Betriebszustandes insbesondere hinsichtlich des Ablaufverhaltens der an dem Spulenspeicherplatz gespeicherten Ablaufspule auf. Vorzugsweise ist die Signaleinheit eine Anzeigeeinheit, mittels welcher der aktuelle Betriebszustand visuell beispielsweise mittels unterschiedlicher Lichtfarben, Lichtimpulse, Buchstaben, Symbolen, Grafiken und/oder Codes, insbesondere maschinenlesbaren Codes, anzeigbar ist. Besonders bevorzugt ist eine Farbanzeige, mittels welcher insbesondere ein ordnungsgemäßer Betrieb des Ablaufens der Ablaufspule mit einer ersten Lichtfarbe, beispielsweise einem grünen Licht, eine Ablaufstörung mit einer zu der ersten Lichtfarbe unterschiedlichen zweiten Lichtfarbe, insbesondere einem orangenen oder gelbem Licht und eine Ablaufunterbrechung mit einer zu der ersten und zweiten Lichtfarbe unterschiedlichen dritten Lichtfarbe, insbesondere einem rotem Licht anzeigbar ist. Weiter bevorzugt handelt es sich bei der Farbanzeige um eine mehrfarbige LED-Einheit.

Nach einer bevorzugten Ausgestaltung der Erfindung ist jeder Spulenspeicherplatz, insbesondere jeder Spulendorn, zwischen einer Betriebsstellung und einer Wechselstellung bewegbar, insbesondere verschwenkbar, ausgebildet. Dies erlaubt eine optimale Ausrichtung des Vorlagefädenverbindungssystems gegenüber den Spulenspeicherplätzen bzw. den Spulendornen und den darin gespeicherten bzw. darauf angeordneten Vorlagespulen. Die Bewegbarkeit, insbesondere die Verschwenkbarkeit, zwischen der Betriebsstellung und der Wechselstellung, mittels welcher eine verbesserte Zugänglichkeit von außerhalb der Spulengatteranordnung ermöglicht wird, erlaubt es dabei in einfacher und komfortabler Weise im Bedarfsfall, leere Spulenhülsen zu entfernen und mit vollen bzw. bewickelten Vorlagespulen manuell oder automatisch zu bestücken. Die Drehbeweglich kann vorzugsweise in einer wie zum Spulenspeicher vorbeschriebenen oder in allgemein bekannter Art und Weise realisiert sein.

Weiterhin bevorzugt weist das Spulengatter eine Sensorik zur Erfassung einer Leerlaufens einer Ablaufspule und/oder eines Wechsels des laufenden Fadens von einer ablaufenden Ablaufspule zu einer Reservespule, welche dann die Ablaufspule definiert, und/oder der Position des Spulendorns auf. Die Sensorik kann beispielsweise durch jedem Spulenspeicherplatz oder Spulenspeicherplatzpaar, welche zum Speichern einer Ablaufspule und zugeordneten Reservespule vorgesehen ist, zugeordnete Sensoren oder einem sämtliche Spulenspeicherplätze überwachenden Sensor oder mehrere eine definierte Anzahl an Spulenspeicherplätze überwachende Sensoren realisiert sein. Beispielsweise kann es sich dabei um eine oder mehrere Kameras handeln. Dadurch kann in zuverlässiger Weise ein Leerlaufen einer Ablaufspule und somit ein erforderlicher Wechsel der leergelaufenen Ablaufspule mit einer Reservespule zeitgerecht erkannt werden. Die Sensorik ist insbesondere mit einer Steuereinheit kommunikativ verbunden, welche das Ausschwenken des die leergelaufene Ablaufspule tragenden Spulendornes initiiert. Die Position des Spulendorns kann dabei in bevorzugter Weise ebenfalls von der Sensorik überwacht werden. Bei der Steuereinheit kann es sich insbesondere um die Spulengattersteuereinheit, die Steuereinheit der das Spulengatter handhabenden Handhabungseinheit oder die dem Spulengatter übergeordneten Steuereinheit handeln. Weiterhin kann die Sensorik mit der wie vorstehend beschriebenen Anzeigeeinheit kommunikativ verbunden sein. Dadurch kann die Anzeigeeinheit beispielsweise veranlasst werden, das Leerlaufen der Ablaufspule insbesondere farblich anzuzeigen bzw. zu signalisieren.

Nach einem weiteren Aspekt der vorliegenden Erfindung wird die Aufgabe durch ein Verfahren zum Verbinden eines Fadenendes einer Ablaufspule mit einem Fadenanfang einer Reservespule im Bereich einer mindestens zwei benachbarte Spulenspeicherplätze zur Aufnahme der Ablaufspule und der Reservespule aufweisenden Spulengatteranordnung mittels eines vorstehend beschriebenen erfindungsgemäßen oder weitergebildeten Vorlagefädenverbindungssystems gelöst. Das Verfahren weist die folgenden Schritte auf:
- Initiieren des Spleißvorganges,
- Ansteuern der ersten und zweiten Aufnahmeeinheit zum Suchen und Aufnehmen des Fadenendes der Ablaufspule und des Fadenanfangs der Reservespule,
- Ansteuern der ersten und zweiten Positionierungseinheit zum Positionieren des aufgenommenen Fadenendes und des aufgenommenen Fadenanfangs in die Fadenspleißvorrichtung,
- Ansteuern der Fadenspleißvorrichtung zum Vorbereiten des Fadenendes und des Fadenanfanges mittels der Fadenspleißvorrichtung zugeordneten Fadenendvorbereitungsmittel und
- Ansteuern der Fadenspleißvorrichtung zum Verbinden des vorbereiteten Fadenendes und Fadenanfangs.

Zum Suchen des Fadenendes der Ablaufspule und des Fadenanfangs der Reservespule können bspw. entsprechende Sensoren verwendet werden, welche dem Vorlagefädenverbindungssystem die entsprechende Positionierung der Enden dieser Fäden angeben, sodass diese von den bevorzugt vorgesehenen Saugeinheiten erfasst, dort aufgenommen und mittels der Positionierungseinheiten in die Fadenspleißvorrichtung überführt werden können. Mittels der Positionierungseinheiten werden die jeweiligen Enden der Fäden in die Fadenspleißvorrichtung überführt, in der diese über geeignete Fadenendvorbereitungsmittel in bekannter Weise vorbereitet, insbesondere festgelegt, anschließend auf Länge geschnitten und insbesondere aufgelöst, d. h. so aufbereitet werden, dass sie weitestgehend von ihrer Fadendrehung befreit sind.

Zur Herstellung einer optimalen Fadenverbindung werden das vorbereitete Fadenende und der vorbereitetete Fadenanfang anschließend so weit in den Spleißkanal des Spleißprismas der Fadenspleißvorrichtung gezogen, dass sie in etwa auf gleicher Höhe parallel nebeneinander im Spleißkanal zur Anordnung gelangen, jedoch eine entgegengesetzte Ausrichtung aufweisen. Hieran anschließend wird bei einer pneumatisch ausgelegten Fadenspleißvorrichtung über eine entsprechende Einlassöffnung in den Spleißkanal Druckluft eingeleitet, welche für eine Verwirbelung der Fasern der beiden Enden der Fäden führt, wodurch eine Fadenverbindung und damit ein durchgehender Faden hergestellt wird.

Nach einer bevorzugten Ausführungsform des Verfahrens erfolgt zeitgerecht vor oder mit dem Schritt des Initiierens des Spleißvorgangs ein Schritt des Befüllens eines, insbesondere unmittelbar zuvor, geleerten Spulenspeicherplatzes mit einer Reservespule.

Im Allgemeinen kann das Befüllen eines geleerten Spulenspeicherplatzes jederzeit, jedoch zeitgerecht vor dem Zeitpunkt des Erreichens des vollständigen Ablaufs bzw. des Leerlaufens der Ablaufspule erfolgen. Unter zeitgerecht wird ein solch ausreichender Zeitvorsprung vor dem Zeitpunkt des Erreichens des vollständigen Ablaufs bzw. des Leerlaufens der Ablaufspule verstanden, dass vor dem Zeitpunkt des Erreichens des vollständigen Ablaufs bzw. des Leerlaufens der Ablaufspule jedenfalls die Schritte des Befüllens des geleerten Spulenspeicherplatzes sowie die Schritte zur Herstellung der Spleißverbindung zwischen dem Fadenende der Ablaufspule und dem Fadenanfang der Reservespule erfolgt sind. Nur so kann zuverlässig sichergestellt werden, dass das Fadenende der Ablaufspule weit vor dem vollständigen Ablauf bzw. Leerlaufen der Ablaufspule mit dem Fadenanfang der Reservespule verbunden ist, wodurch eine Produktionsunterbrechung sicher vermieden werden kann.

Ausführungsbeispiele der Erfindung werden nachstehend mit Bezug auf die Zeichnung erläutert. In der Zeichnung zeigen:
- Fig. 1: eine schematische Darstellung einer Seitenansicht einer in Maschinenlängsrichtung beidseitig mit Arbeitsstellen versehenen Kabliermaschine,
- Fig. 2: eine schematische Darstellung einer Rückansicht eines Spulengatters mit einer Mehrzahl an Spulenspeicherplätzen,
- Fig. 3: eine schematische Darstellung einer perspektivischen Ansicht des in Figur 2 gezeigten Spulengatters mit einem entlang des Spulengatters verfahrbaren Serviceaggregat,
- Fig. 3A: eine schematische Darstellung einer vergrößerten perspektivischen Ansicht einer Arbeitsposition des in Figur 3 gezeigten Serviceaggregats,
- Fig. 3B: eine schematische Darstellung einer vergrößerten perspektivischen Ansicht einer weiteren Arbeitsposition des in Figur 3 gezeigten Serviceaggregats,
- Fig. 3C: eine schematische Darstellung einer vergrößerten perspektivischen Ansicht einer zusätzlichen Arbeitsposition des in Figur 3 gezeigten Serviceaggregats,
- Fig. 4: eine schematische Darstellung einer perspektivischen Ansicht des in Figur 3 gezeigten Spulengatters mit einem das Spulengatter bedienenden fahrerlosen Transportfahrzeugs,
- Fig. 4A: eine schematische Darstellung einer perspektivischen Ansicht einer Arbeitsposition des in Figur 4 gezeigten fahrerlosen Transportfahrzeugs, und
- Fig. 4B: eine schematische Darstellung einer perspektivischen Ansicht einer weiteren Arbeitsposition des in Figur 4 gezeigten fahrerlosen Transportfahrzeugs
- Fig. 4C: eine schematische Darstellung einer vergrößerten perspektivischen Ansicht einer Zwischenstellung eines Spulenspeicherplatzes des in Figur 3 gezeigten Spulengatters,
- Fig. 4D: eine schematische Darstellung einer vergrößerten perspektivischen Ansicht einer Wechselstellung des Spulenspeicherplatzes des in Figur 3 gezeigten Spulengatters.

In der nachfolgenden Beschreibung von Ausführungsbeispielen werden für die in den verschiedenen Figuren dargestellten und ähnlich wirkenden Elemente gleiche oder ähnliche Bezugszeichen verwendet, wobei auf eine wiederholte Beschreibung dieser Elemente weitestgehend verzichtet wird.

Figur 1 zeigt ein Ausführungsbeispiel der vorliegenden Erfindung. In schematischer Darstellung ist eine Seitenansicht einer in Maschinenlängsrichtung beidseitig mit Arbeitsstellen versehenen, als Kabliermaschine 1 ausgebildete Textilmaschine gezeigt, an deren Oberseite die jeweils gegenüberliegende Maschinenseiten bedienende Spulengatter 3 verschwenkbar gelagert sind. Das einer einzelnen Kablierspindel 2 zugeordnete Spulengatter 3 ist bspw. mittels eines Viergelenks 4 an der Oberseite eines Maschinengestells 5 verschwenkbar gelagert.

Das Spulengatter 3 enthält eine Tragplatte 6, an der zu beiden Seiten jeweils eine im Wesentlichen senkrecht ausgerichtete Halteplatte 16 befestigt ist, die zwei vertikal übereinanderliegende und nach vorn ausgerichtete Spulenspeicherplätze 31 definierende Aufsteckdorne zum Aufstecken einer als Ablaufspule 11 und einer als Reservespule 8 ausgebildeten Vorlagenspule trägt. Die Aufsteckdorne sind gegenüber der Horizontalen um einen Winkel im Bereich von 5° bis 10° nach vorn ansteigend schräg gestellt, um einen sicheren Sitz der aufgesteckten Vorlagespulen 8, 11 zu gewährleisten.

An der Tragplatte 6 ist ein nach vorn gerichteter Tragarm 9 befestigt, der eine Fadenumlenköse 10 trägt, um den von der Ablaufspule 11 abgezogenen Faden 14 zum unteren Maschinenbereich der Arbeitsstelle, d. h. in Richtung zur Kablierspindel 2 umzulenken. Dieser Faden 14 wird entsprechend dem üblichen Kablierprozess im Bereich einer Fadenführeröse mit dem Faden 15 vereint, der über Kopf von einer innerhalb der Kablierspindel 2 befindlichen Vorlagespule abgezogen wird. Oberhalb der Kablierspindel 2 ist in üblicher Weise ein Fadenlieferwerk 12 sowie ein Fadenaufwickelaggregat 13 gelagert.

An dem Tragarm 9 ist eine Vorlagefädenverbindungseinheit 7 des Vorlagefädenverbindungssystems angeordnet, welche eine hier nicht dargestellte Fadenspleißvorrichtung sowie eine Transporteinrichtung zur Aufnahme des Fadenanfangs der Reservespule 8 und des Fadenendes der Ablaufspule 11 aufweist. Die Transporteinrichtung umfasst eine erste und zweite Aufnahmeeinheit zur Aufnahme eines Fadenanfangs der Reservespule 8 und eines Fadenendes der Ablaufspule 11. Des Weiteren ist die Transporteinrichtung mit einer ersten und zweiten Positionierungseinheit ausgestattet, mittels welcher die aufgenommenen Enden der Fäden in einer hier ebenfalls nicht dargestellten Fadenspleißvorrichtung der Vorlagefädenverbindungseinheit 7 anordbar sind. Die Fadenspleißvorrichtung ist in üblicher Weise zum Vorbereiten und Verbinden der Enden der Fäden ausgestattet. Beispielsweise ist eine Vorbereitungseinheit zum definierten Vorbereiten und Auflösen der Enden der Fäden sowie ein druckluftbeaufschlagbarer Spleißkanal mit einem Spleißprisma zum pneumatischen Verwirbeln der im Spleißkanal angeordneten Fadenenden vorgesehen. Des Weiteren umfasst die Fadenspleißvorrichtung eine Halteeinheit zur Festlegung der Anfänge bzw. Enden der Fäden sowie eine weitere Positionierungseinheit, mittels welcher die Anfänge bzw. Enden der Fäden vor deren Verbindung definiert zurückgezogen werden können, damit diese nebeneinander im Spleißkanal zur Anordnung gelangen.

Um einen kontinuierlichen Bearbeitungsprozess ohne einen Stillstand der Arbeitsstelle der Kabliermaschine 1 im Falle eines Leerlaufens der Ablaufspule 11 zu gewährleisten, wird mittels des Vorlagefädenverbindungssystems durch hier nicht dargestellte erste und zweite Aufnahmeeinheiten das Fadenende 11A der Ablaufspule 11 und der Fadenanfang 8A der Reservespule 8 erfasst und mittels der ersten und zweiten Positionierungseinheit in die Fadenspleißvorrichtung eingelegt, in der diese in bekannter Weise miteinander verbunden werden. Nach vollständigem Ablauf des Fadens 14 von der Ablaufspule 11 wird die dann verbleibende leere Spulenhülse abgenommen und eine volle Vorlagespule aufgesteckt, deren Fadenanfang mittels des Vorlagefädenverbindungssystems mit dem Fadenende der zuvor als Reservespule 8 dienenden Ablaufspule verbunden werden kann.

Figuren 2 bis 6 stellen weitere Ausführungsbeispiele dar. Figur 2 zeigt in diesem Zusammenhang eine schematische Darstellung einer Rückansicht eines beispielsweise eine Webmaschine bedienenden Spulengatters 3 mit einer Mehrzahl an Spulenspeicherplätzen 31, wobei jeweilige Spulenspeicherplätze 31 als Aufsteckdorne zur Aufnahme einer Vorlagespule ausgebildet sind, wobei die Vorlagespule abhängig von der Verwendung die Ablaufspule 11 oder die Reservespule 8 definiert.

Das Spulengatter 3 ist durch einen Rahmen mit mehreren zueinander beabstandeten horizontalen Rahmenelementen 32 und vertikalen Rahmenelementen 33 ausgestaltet, wobei von den horizontalen und vertikalen Rahmenelementen 32, 33 eingefasste Zwischenräume Arbeitspositionen ausformen, in den jeweils eine Ablaufspule 11 und eine Reservespule 8 angeordnet sind. Jeweilige Spulenspeicherplätze 31 bzw. Aufsteckdorne sind an den vertikalen Rahmenelementen 33 in einer in dem Zwischenraum gegenüberliegenden Weise angeordnet. Dadurch kann der vorhandene Bauraum des Zwischenraums effizient ausgenutzt und der Zwischenraum möglichst klein ausgestaltet werden.

In einem jeweiligen Zwischenraum bzw. an einer jeweiligen Arbeitsposition ist eine einem Vorlagefädenverbindungssystem nach einem Ausführungsbeispiel zugeordnete Fadenspleißvorrichtung 71 angeordnet, welche an den horizontalen Rahmenelementen 32 in dem Zwischenraum mittig zwischen den Spulenspeicherplätzen 31 zur effizienteren Ausnutzung des Bauraums befestigt ist. Andere Anordnungen der Spulenspeicherplätze 31 sowie der Fadenspleißvorrichtung 71 in einem jeweiligen Zwischenraum sind denkbar, bedingen jedoch einen größeren Bauraum. Die Fadenspleißvorrichtung 71 kann weiterhin alternativ außerhalb des Zwischenraums an einer anderen Einheit angeordnet sein, wie mit einem weiteren, nicht gezeigten Ausführungsbeispiel beispielhaft noch näher beschrieben wird.

Figur 3 zeigt das in Figur 2 dargestellte Spulengatter 3 mit einem das Spulengatter 3 gegenüberliegend angeordnetem Traggestell 40, welches einen Führungsrahmen für ein sämtliche Arbeitspositionen des Spulengatters 3 bedienenden Serviceaggregats 50 ausbildet. Das Serviceaggregat 50 ist an dem Traggestell 40 entlang dem Spulengatter 3 innerhalb einer von dem Führungsrahmen aufgespannten Verfahrebene verfahrbar angeordnet.

Wie in Figuren 3 bis 3C näher gezeigt, weist das Serviceaggregat 50 eine vertikale Führung 51 auf, an welcher eine dem Vorlagefädenverbindungssystem zugeordnete Trageinheit 72 in vertikaler Richtung verfahrbar angeordnet ist. Die Trageinheit 72 trägt eine gelenkige erste Saugeinheit 73 und eine dazu beabstandete gelenkige zweite Saugeinheit 74, welche jeweils um eine parallel zur Verfahrachse der Trageinheit 72 verlaufende Drehachse rotier- bzw. verschwenkbar ausgebildet sind. Die erste 73 und zweite Saugeinheit 74 sind ausgebildet, den Fadenanfang 8A der Reservespule 8 und das Fadenende 11A der Ablaufspule 11 zu erfassen, aufzunehmen und in einem Spleißprisma 71A der Fadenspleißvorrichtung 71 definiert zu positionieren. Die erste 73 und zweite Saugeinheit 74 bilden demgemäß eine erste bzw. zweite Aufnahmeeinheit sowie eine erste bzw. zweite Positionierungseinheit im Sinne der vorliegenden Erfindung aus.

Figur 4 zeigt eine schematische Darstellung einer perspektivischen Ansicht des in Figur 3 dargestellten Spulengatters 3 mit einem das Spulengatter 3 bedienenden fahrerlosen Transportfahrzeug 80. Das Transportfahrzeug 80 umfasst eine von Rädern getragene Transportplattform 81, auf welcher ein Spulenspeicher 82 mit einer Mehrzahl an Spulenspeicherplätzen 31 angeordnet ist, welche jeweils mit Vorlagespulen bestückt sind. Die Spulenspeicherplätze 31 des Spulenspeichers 82 sind durch geneigte Aufsteckdorne ausgebildet, welche an einem Spulenspeichertraggestell angeordnet sind.

Die Transportplattform 81 trägt weiterhin einen als Behälter 84 ausgeformten Spulenspeicher 82 zur Aufnahme insbesondere von Spulenhülsen 17 bzw. leergelaufenen Ablaufspulen 11. Zwischen dem Behälter 84 und dem Spulenspeicher 82 ist eine Handhabungseinheit 83 zur Handhabung des Spulenspeichers 82, der darin aufgenommenen Vorlagespulen 8, des Behälters 84 sowie der darin abzulegenden Spulenhülsen 17 vorgesehen. Die Handhabungseinheit 83 weist eine mehrgelenkige Greifereinheit 85 wie bspw. einen Roboterarm auf, welche linear in vertikaler Richtung entlang einer Führungsschiene 86 der Handhabungseinheit 83 verfahrbar ist (Figuren 4A und 4B).

Wie in den Figuren 4A und 4B gezeigt, kann ein Spulenspeicherplatz 31 des Spulengatters 3 mittels der Handhabungseinheit 83 bedient werden, indem eine Spulenhülse 17 von der Greifereinheit 85 ergriffen und in den Behälter 84 abgelegt wird. Anschließend erfasst die Greifereinheit 85 eine Vorlagespule aus dem Spulenspeicher 82 des Transportfahrzeugs 80, um diese auf den leeren Spulenspeicherplatz 31, an welchem zuvor die Spulenhülse 17 gelagert war, aufzustecken. Die gerade aufgesteckte Vorlagespule bildet in dem Fall die Reservespule 8 an der Arbeitsposition des Spulengatters 3, dessen Fadenanfang 8A im Anschluss mittels des Vorlagefädenverbindungssystems in einer wie vorstehend beschriebenen Weise mit dem Fadenende 11A der benachbarten Ablaufspule 11 an der Arbeitsposition des Spulengatters 3 verbunden wird.

Der jeweilige Spulenspeicherplatz 31 des Spulengatters 3 ist, wie in den Figuren 4C und 4D gezeigt, aus einer Betriebsstellung in eine Wechselstellung verschwenkbar. Figur 4C zeigt dabei insbesondere eine Zwischenstellung der Spulenhülse 17 sowie eine Betriebsstellung der benachbarten Ablaufspule 11 an der Arbeitsposition des Spulengatters 3. Die Zwischenstellung ist folglich eine Position zwischen der Betriebsstellung und der in Figur 4D gezeigten Wechselstellung.

Figuren 4C und 4D zeigen ferner, dass die Spulenspeicherplätze 31 mit einer Anzeigeeinheit 90 zur Anzeige des aktuellen Betriebszustandes ausgestattet sind. Die Anzeigeeinheit 90 des Spulenspeicherplatzes 31, welches die leere Spulenhülse 17 trägt, ist dabei auf Rotlicht gesetzt, wohingegen mit Vorlagespulen bestückte Spulenspeicherplätze 31 Grünlicht zeigen. Die Rotlichtanzeige ermöglicht eine unmittelbare Signalisierung und Erkennung eines Spulenspeicherplatzes 31, an welchem eine neue Vorlagespule zu bestücken ist. Das Grünlicht vermittelt einen ordnungsgemäßen Betriebszustand an dem jeweiligen Spulenspeicherplatz 31.

In alternativer Weise wird die Anzeigeeinheit 90 nach einem nicht dargestellten Ausführungsbeispiel zum Anzeigen des aktuellen Betriebszustandes des jeweiligen Spulenspeicherplatzes 31 bzw. der Arbeitsposition des Spulengatters 3 hergenommen. So sind diejenigen mit Vorlagespulen bestückte Spulenspeicherplätze 31 mit Grünlicht angezeigt, bei welchem ein ordnungsgemäßer Betrieb der Ablaufspule 11 in Form seines Ablaufens und ein ordnungsgemäßer Betrieb der Reservespule 8 in Form einer vorhandenen Fadenverbindung zwischen dem Fadenende 11A der Ablaufspule 11 und dem Fadenanfang 8A der Reservespule 8 angezeigt ist. Mit Gelblicht oder Orangelicht sind diejenigen mit Vorlagespulen bestückten Spulenspeicherplätze 31 angezeigt, bei welchem eine Fadenverbindung zwischen dem Fadenanfang 8A und dem Fadenende 11A aussteht bzw. noch herzustellen ist. Auf Rotlicht gesetzte Spulenspeicherplätze 31 zeigen leergelaufene Ablaufspulen 11 und/oder fehlende Vorlagespulen an.

Nach einem nicht dargestellten Ausführungsbeispiel kann das Vorlagefädenverbindungssystem alternativ zu den vorstehend beschriebenen Ausführungsbeispielen dadurch realisiert sein, dass wenigstens eine Fadenspleißvorrichtung 71 an dem Serviceaggregat 50 vorgesehen ist, wodurch die Menge der für das Spulengatter 3 benötigten Fadenspleißvorrichtungen 71 erheblich reduziert werden kann. Bei diesem alternativen Ausführungsbeispiel ist die Fadenspleißvorrichtung 71 insbesondere zwischen der ersten 73 und zweiten Saugeinheit 74 positioniert, um die parallele Verlegung der Fadenabschnitte der Fäden 14, 15 der Ablaufspule 11 und der Reservespule 8 in dem Spleißprisma 71A der Fadenspleißvorrichtung 71 einfach vornehmen zu können. Die Fadenspleißvorrichtung 71 mit der ersten 73 und zweiten Saugeinheit 74 ist in vertikaler Achse des Serviceaggregats 50 verfahrbar ausgebildet, um verschiedene Ebenen des Spulengatters 3, in welcher jeweils mehrere Spulenspeicherplatzpaare zur Aufnahme jeweils einer Ablaufspule 11 und dazu benachbarte Reservespule 8 angeordnet sind, bedienen zu können. Alternativ dazu kann das Serviceaggregat 50 mehrere an dem Serviceaggregat 50 angeordnete Fadenspleißvorrichtungen 71 mit zugeordneter erster 73 und zweiter Saugeinheiten 74 aufweisen, wobei die Anzahl in bevorzugter Weise der Anzahl der Spulengatterebenen, in welcher in der horizontalen Richtung eine Mehrzahl an Ablaufspulen 11 und benachbarte Reservespulen 8 angeordnet sind, in diesem Fall vier Ebenen, entspricht. So ist jeder Spulengatterebene eine Fadenspleißvorrichtung 71 mit erster 73 und zweiter Saugeinheit 74 zur Durchführung eines Spleißvorganges zugeordnet. Dadurch können die Zeiten für die Abarbeitung von verschiedenen Spleißvorgängen reduziert und folglich die Produktivität erhöht werden. Die Fadenspleißvorrichtung 71 sowie die zugeordnete erste 73 und zweite Saugeinheit 74 können zueinander relativ bewegbar vorgesehen sein, um die Effizienz des Spleißvorganges weiter zu erhöhen. So kann beispielsweise die Fadenspleißvorrichtung 71 in vertikaler Achse definiert bewegbar sein, um die von der erste 73 und zweiten Saugeinheit 74 aufgespannten Fadenabschnitte in den Spleißkanal der Fadenspleißvorrichtung 71 zu verbringen.

Nach einem weiteren nicht dargestellten, alternativen Ausführungsbeispiel ist wenigstens die Vorlagefädenverbindungseinheit 7, ausgebildet durch die Fadenspleißvorrichtung 71 und der Transporteinrichtung umfassend die erste und zweite Aufnahmeeinheit sowie die erste und zweite Positionierungseinheit, auf dem fahrerlosen Transportfahrzeug 80 angeordnet. Dadurch können die pro Spulengatter 3 vorzusehenden Serviceaggregate 50 entfallen.

Das Vorlagefädenverbindungssystem umfasst eine nicht dargestellte Steuereinheit, welche wenigstens mit den anzusteuernden Komponenten der Vorlagefädenverbindungseinheit 7 drahtlos oder drahtgebunden gekoppelt ist. Die Steuereinheit ist zum Durchführen des Spleißvorgangs mittels entsprechendem Ansteuern der ersten und zweiten Aufnahmeeinheit, der ersten und zweiten Positionierungseinheit sowie der Fadenspleißvorrichtung 71 ausgebildet. Die Steuereinheit kann bedarfsgerecht positioniert werden. Nach einem Ausführungsbeispiel ist die Steuereinheit in die Steuereinheit des Spulengatters 3 integriert bzw. bildet mit dieser eine gemeinsame Steuereinheit aus. Nach einem weiteren Ausführungsbeispiel ist die Steuereinheit an dem Serviceaggregat 50 und nach einem weiteren alternativen Ausführungsbeispiel auf dem fahrerlosen Transportfahrzeug 80 angeordnet. Weiterhin alternativ ist die Steuereinheit in die Steuereinheit des Serviceaggregats 50 oder des fahrerlosen Transportfahrzeugs 80 integriert bzw. bildet mit dieser eine gemeinsame Steuereinheit aus. Die Steuereinheit ist nach einem weiteren Ausführungsbeispiel integraler Bestandteil eines mobilen Endgeräts, das von einem Bediener mitgeführt und/oder bedient wird.

Unabhängig vom Anordnungsort ist die Steuereinheit ausgestaltet, den Start des Spleißvorganges basierend auf einer eigenen Auswertung oder nach Empfang eines Auslösesignals zu initiieren bzw. zu veranlassen. Nach einem Ausführungsbeispiel ist die Steuereinheit ausgelegt, eine Auswertung von empfangenen Informationen vorzunehmen, basierend auf welchen ein Zeitpunkt des Ablaufens bzw. des Leerlaufens der Ablaufspule 11 vorhersagbar oder feststellbar ist. Abhängig von dieser Auswerteinformation initiiert die Steuereinheit den Start des Spleißvorganges. Im Besonderen wird der Start des Spleißvorganges zu einem Zeitpunkt initiiert, der einen ausreichenden Abstand zum Zeitpunkt des Erreichens des Ablaufens bzw. des Leerlaufens der Ablaufspule 11 hat, um den kontinuierlichen Betrieb der Arbeitsposition zu gewährleisten. Beispielsweise kann der Start des Spleißvorganges unmittelbar nach Erhalt der Information initiiert werden, dass ein Spulenspeicherplatz 31 des Spulengatters 3 mit einer neuen Vorlagespule bestückt worden ist. Erfindungsgemäß ist die Steuereinheit aber mit einer Ermittlungseinheit gekoppelt, welche die auf der Ablaufspule 11 vorhandene Fadenmenge ermittelt, basierend auf welcher ein Ablaufzeitpunkt der Ablaufspule 11 bestimmt wird, abhängig von welchem der Start des Spleißvorganges von der Steuereinheit initiiert wird.

Das Vorlagefädenverbindungssystem ermöglicht in automatisierter Weise die Initiierung und Durchführung des Spleißvorganges, wobei nach dem Initiieren des Spleißvorganges die erste und zweite Aufnahmeeinheit zum Suchen und Aufnehmen des Fadenendes 11A der Ablaufspule 11 und des Fadenanfanges 8A der Reservespule 8 angesteuert werden. Im Anschluss werden die erste und zweite Positionierungseinheit zum Positionieren des aufgenommenen Fadenendes 11A und des aufgenommenen Fadenanfangs 8A in die Fadenspleißvorrichtung 71 angesteuert. Anschließend wird die Fadenspleißvorrichtung 71 zum Vorbereiten des Fadenendes 11A und des Fadenanfangs 8A mittels der Fadenspleißvorrichtung zugeordneten Fadenendvorbereitungsmittel angesteuert. Schlussendlich wird die Fadenspleißvorrichtung 71 angesteuert, das jeweilig vorbereitete Fadenende 11A mit dem Fadenanfang 8A zu verbinden.

### Bezugszeichenliste

| | | | |
|---|---|---|---|
| 1 | Kabliermaschine | 31 | Spulenspeicherplatz |
| 2 | Kablierspindel | 32 | horizontales Rahmenelement |
| 3 | Spulengatter | 33 | vertikales Rahmenelement |
| 4 | Viergelenk | 40 | Traggestell |
| 5 | Maschinengestell | 50 | Serviceaggregat |
| 6 | Tragplatte | 51 | vertikale Führung |
| 7 | Vorlagefädenverbindungseinheit | 71 | Fadenspleißvorrichtung |
| 8 | Reservespule | 71A | Spleißprisma |
| 8A | Fadenanfang Reservespule | 72 | Trageinheit |
| 9 | Tragarm | 73 | erste Saugeinheit |
| 10 | Fadenumlenköse | 74 | zweite Saugeinheit |
| 11 | Ablaufspule | 80 | fahrerloses Transportfahrzeug |
| 11A | Fadenende Ablaufspule | 81 | Transportplattform |
| 12 | Fadenlieferwerk | 82 | Spulenspeicher |
| 13 | Fadenaufwickelaggregat | 83 | Handhabungseinheit |
| 14 | Faden Ablaufspule | 84 | Behälter |
| 15 | Faden Reservespule | 85 | Greifereinheit |
| 16 | Halteplatte | 86 | Führungsschiene |
| 17 | Spulenhülse | 90 | Anzeigeeinheit |

## Patentansprüche

1. Vorlagefädenverbindungssystem zum Verbinden eines Fadenendes (11A) einer Ablaufspule (11) mit einem Fadenanfang (8A) einer Reservespule (8) im Bereich einer mindestens zwei benachbarter Spulenspeicherplätze (31) zur Aufnahme der Ablaufspule (11) und Reservespule (8) aufweisenden Spulengatteranordnung, wobei das Vorlagefädenverbindungssystem aufweist
- eine erste Aufnahmeeinheit zur Aufnahme des Fadenanfangs (8A) der Reservespule (8),
- eine zweite Aufnahmeeinheit zur Aufnahme des Fadenendes (11A) der Ablaufspule (11),
- eine erste Positionierungseinheit zur Positionierung eines mit dem Fadenanfang (8A) verbundenen Fadenabschnitts in einer Fadenspleißvorrichtung (71),
- eine zweite Positionierungseinheit zur Positionierung eines mit dem Fadenende (11A) verbundenen Fadenabschnitts in der Fadenspleißvorrichtung (71),
- die Fadenspleißvorrichtung (71), die ausgebildet ist, den Fadenanfang (8A) und das Fadenende (11A) vorzubereiten und miteinander zu spleißen,
- eine Steuereinheit zum Durchführen des Spleißvorganges mittels entsprechendem Ansteuern der ersten und zweiten Aufnahmeeinheit, der ersten und zweiten Positionierungseinheit und der Fadenspleißvorrichtung (71),
wobei die Steuereinheit ausgebildet ist, den Start des Spleißvorganges zu initiieren,
**dadurch gekennzeichnet, dass**
die Steuereinheit mit einer Ermittlungseinheit zur Ermittlung der auf der Ablaufspule (11) vorhandenen Fadenmenge kommunikativ verbunden und ausgebildet ist, einen Ablauf- und/oder Wechselzeitpunkt der abgelaufenen Ablaufspule (11) basierend auf der ermittelten Fadenmenge für die Initiierung des Startens des Spleißvorganges zu bestimmen.

2. Vorlagefädenverbindungssystem nach Anspruch 1, **dadurch gekennzeichnet, dass** die Steuereinheit mit einer Eingabeeinheit kommunikativ verbunden ist, über welche ein Bediener ein Signal an die Steuereinheit zum Initiieren des Startens des Spleißvorganges manuell auslöst.

3. Vorlagefädenverbindungssystem nach Anspruch 1 oder 2, **dadurch gekennzeichnet, dass** die erste Aufnahmeeinheit und die erste Positionierungseinheit oder die zweite Aufnahmeeinheit und die zweite Positionierungseinheit durch eine der Ablaufspule (11) bzw. eine der Reservespule (8) zugeordnete, zwischen einer Aufnahmestellung zum Aufnehmen des Fadenendes (11A) bzw. des Fadenanfanges (8A) und einer Ablagestellung zum Ablegen des Fadenendes (11A) bzw. des Fadenanfangs (8A) bewegbare, insbesondere verschwenkbare oder linear bewegbare, Saugeinheit (73, 74), insbesondere ein Saugrohr mit Saugmündung, ausgebildet ist.

4. Vorlagefädenverbindungssystem nach Anspruch 3, **dadurch gekennzeichnet, dass** die Saugeinheit (73, 74) eine Sensoreinheit zur Erfassung einer An- und/oder Abwesenheit des Fadenendes (11A) bzw. des Fadenanfangs (8A) in der Saugeinheit (73; 74) aufweist.

5. Vorlagefädenverbindungssystem nach Anspruch 3 oder 4, **gekennzeichnet durch** eine Kopplungseinheit zum wahlweisen An- und Abkoppeln der Saugeinheit (73, 74) an eine Saugluftquelle.

6. Vorlagefädenverbindungssystem nach einem der Ansprüche 3 bis 5, **gekennzeichnet durch** eine Klemmeinrichtung zum klemmenden Halten des Fadens innerhalb der Saugeinheit (73, 74).

7. Vorlagefädenverbindungssystem nach einem oder mehreren der vorhergehenden Ansprüche, **dadurch gekennzeichnet, dass** die Fadenspleißvorrichtung (71), die erste und zweite Aufnahmeeinheit, und die erste und zweite Positionierungseinheit an einem gemeinsamen Traggestell (40) angeordnet sind, wobei das gemeinsame Traggestell (40) insbesondere innerhalb einer von einem Führungsrahmen aufgespannten Ebene verstellbar ausgebildet ist.

8. Vorlagefädenverbindungssystem nach einem oder mehreren der vorhergehenden Ansprüche, **gekennzeichnet durch** ein fahrerloses Transportfahrzeug (80), auf welchem wenigstens die erste und zweite Aufnahmeeinheit, die erste und zweite Positionierungseinheit und die Fadenspleißvorrichtung (71) angeordnet sind, wobei das fahrerlose Transportfahrzeug (80) ausgebildet ist, autonom zum Ort eines durchzuführenden Spleißvorganges zu fahren.

9. Vorlagefädenverbindungssystem nach Anspruch 8, **dadurch gekennzeichnet, dass** das fahrerlose Transportfahrzeug (80) eine Handhabungseinheit (83) mit einer Greifereinheit (85) zum Be- und Entladen des Spulengatters (3) trägt, wobei die Greifereinheit (85) mehrdimensional bewegbar ausgebildet ist.

10. Vorlagefädenverbindungssystem nach Anspruch 8 oder 9, **dadurch gekennzeichnet, dass** das fahrerlose Transportfahrzeug (80) einen Spulenspeicher (82) mit wenigstens zwei Spulenspeicherplätzen (31) trägt, wobei ein Spulenspeicherplatz (31) mit einer Reservespule (8) bestückt und der andere Spulenspeicherplatz (31) frei ist, wobei die Handhabungseinheit (83) zum Entnehmen und Positionieren der Ablaufspule (11) an dem freien Spulenspeicherplatz (31) und zum Entnehmen und Positionieren der Reservespule (8) an der Spulengatterposition der entnommenen Ablaufspule (11) mittels der Greifereinheit (85) ausgebildet ist.

11. Spulengatteranordnung mit einem Spulengatter (3) umfassend wenigstens zwei Spulenspeicherplätze (31), wobei ein Spulenspeicherplatz (31) zur Aufnahme einer Ablaufspule (11) und der andere Spulenspeicherplatz (31) zur Aufnahme einer Reservespule (8) ausgebildet ist, **gekennzeichnet durch** ein Vorlagefädenverbindungssystem nach einem oder mehreren der Ansprüche 1 bis 10.

12. Spulengatteranordnung nach Anspruch 11, **dadurch gekennzeichnet, dass** die Spulenspeicherplätze (31) bewegbar, insbesondere verschwenkbar, zwischen einer Betriebsstellung und einer Wechselstellung angeordnet sind.

13. Verfahren zum Verbinden eines Fadenendes (11A) einer Ablaufspule (11) mit einem Fadenanfang (8A) einer Reservespule (8) im Bereich einer mindestens zwei benachbarte Spulenspeicherplätze (31) zur Aufnahme der Ablaufspule (11) und Reservespule (8) aufweisenden Spulengatteranordnung mittels eines Vorlagefädenverbindungssystem nach einem oder mehreren der Ansprüche 1 bis 10, mit den Schritten
- Initiieren des Spleißvorganges,
- Ansteuern der ersten und zweiten Aufnahmeeinheit zum Suchen und Aufnehmen des Fadenendes (11A) der Ablaufspule (11) und des Fadenanfangs (8A) der Reservespule (8),
- Ansteuern der ersten und zweiten Positionierungseinheit zum Positionieren des aufgenommenen Fadenendes (11A) und des aufgenommenen Fadenanfanges (8A) in die Fadenspleißvorrichtung (71),
- Ansteuern der Fadenspleißvorrichtung (71) zum Vorbereiten des Fadenendes (11A) und des Fadenanfanges (8A) mittels der Fadenspleißvorrichtung (71) zugeordneten Fadenendvorbereitungsmittel, und
- Ansteuern der Fadenspleißvorrichtung (71) zum Verbinden des vorbereiteten Fadenendes (11A) und Fadenanfangs (8A).

14. Verfahren nach Anspruch 13, **dadurch gekennzeichnet, dass** zeitgerecht vor oder mit dem Schritt des Initiierens des Spleißvorganges ein Schritt des Befüllens eines, insbesondere unmittelbar zuvor, geleerten Spulenspeicherplatzes (31) mit einer Reservespule (8) erfolgt.

## Claims

1. Feed yarn joining system for joining a yarn tail end (11A) of a yarn package (11) to a yarn head end (8A) of a reserve package (8) in the region of a package creel arrangement exhibiting at least two adjacent package storage sites (31) for receiving the yarn package (11) and reserve package (8), wherein the feed yarn joining system exhibits
- a first receiving unit for receiving the yarn head end (8A) of the reserve package (8),
- a second receiving unit for receiving the yarn tail end (11A) of the yarn package (11),
- a first positioning unit for positioning a yarn portion joined to the yarn head end (8A) in a yarn splicing device (71),
- a second positioning unit for positioning a yarn portion joined to the yarn tail end (11A) in the yarn splicing device (71),
- the yarn splicing device (71), which is provided to prepare the yarn head end (8A) and yarn tail end (11A) and splice them together,
- a control unit for executing the splicing operation by means of a corresponding activation of the first and second receiving unit, the first and second positioning unit and the yarn splicing device (71),
wherein the control unit is provided to initiate the start of the splicing operation,
**characterised in that**
the control unit is linked for communication purposes to a determination unit to determine the quantity of yarn present on the yarn package (11) and is configured to determine an unwinding and/or changeover point of the unwound yarn package (11) based on the determined quantity of yarn for initiating the start of the splicing operation.

2. Feed yarn joining system according to claim 1, **characterised in that** the control unit is linked for communication purposes to an input unit via which an operator manually triggers a signal to the control unit to initiate the start of the splicing operation.

3. Feed yarn joining system according to claim 1 or 2, **characterised in that** the first receiving unit and the first positioning unit or the second receiving unit and the second positioning unit are provided by means of a moveable, in particular a pivotable or linearly displaceable, suction unit (73, 74), in particular a suction tube with a suction mouth, which is associated with the yarn package (11) or the reserve package (8), between a receiving position for receiving the yarn tail end (11A) or the yarn head end (8A) respectively, and a depositing position for depositing the yarn tail end (11A) or yarn head end (8A) respectively.

4. Feed yarn joining system according to claim 3, **characterised in that** the suction unit (73, 74) exhibits a sensor unit for detecting the presence and/or absence of the yarn tail end (11A) or yarn head end (8A) in the suction unit (73, 74).

5. Feed yarn joining system according to claim 3 or 4, **characterised by** a coupling unit for the optional coupling and uncoupling of the suction unit (73, 74) to or from a source of suction air respectively.

6. Feed yarn joining system according to any one of claims 3 to 5, **characterised by** a clamping device for clamping the yarn inside the suction unit (73, 74).

7. Feed yarn joining system according to any one or a plurality of the preceding claims, **characterised in that** the yarn splicing device (71), the first and second receiving unit, and the first and second positioning unit are arranged on a common carrying frame (40), wherein said common carrying frame (40) is provided in particular adjustably within a plane tensioned by a guide frame.

8. Feed yarn joining system according to any one or a plurality of the preceding claims, **characterised by** a driverless transport vehicle (80), on which at least the first and second receiving unit, the first and second positioning unit and the yarn splicing device (71) are arranged, wherein the driverless transport vehicle (80) is provided to travel autonomously to the site of a splicing operation which is to be executed.

9. Feed yarn joining system according to claim 8, **characterised in that** the driverless transport vehicle (80) carries a handling unit (83) with a gripper unit (85) for loading and unloading the package creel (3), wherein the gripper unit (85) is provided movably in multiple dimensions.

10. Feed yarn joining system according to claim 8 or 9, **characterised in that** the driverless transport vehicle (80) carries a package buffer (82) with at least two package storage sites (31), wherein a package storage site (31) is equipped with a reserve package (8) and the other package storage site (31) is free, wherein the handling unit (83) is configured for removing and positioning the yarn package (11) is provided on the free package storage site (31) and for removing and positioning the reserve package (8) at the package creel position of the removed yarn package (11) by means of the gripper unit (85).

11. Package creel arrangement with a package creel (3) comprising at least two package storage sites (31), wherein a package storage site (31) is provided for receiving a yarn package (11) and the other package storage site (31) is provided for receiving a reserve package (8), **characterised by** a feed yarn joining system according to any one or a plurality of claims 1 to 10.

12. Package creel arrangement according to claim 11, **characterised in that** the package storage sites (31) are arranged moveably, in particular pivotably, between an operating position and a changeover position.

13. Method of joining a yarn tail end (11A) of a yarn package (11) to a yarn head end (8A) of a reserve package (8) in the region of a package creel arrangement exhibiting at least two adjacent package storage sites (31) for receiving the yarn package (11) and reserve package (8) by means of a feed yarn joining system according to any one or a plurality of claims 1 to 10, with the steps
- initiate the splicing operation,
- activate the first and second receiving unit for seeking and receiving the yarn tail end (11A) of the yarn package (11) and the yarn head end (8A) of the reserve package (8),
- activate the first and second positioning unit for positioning the received yarn tail end (11A) and the received yarn head end (8A) into the yarn splicing device (71),
- activate the yarn splicing device (71) for preparing the yarn tail end (11A) and the yarn head end (8A) by means of the yarn tail end preparation means associated with the yarn splicing device (71), and
- activate the yarn splicing device (71) for joining the prepared yarn tail end (11A) and yarn head end (8A).

14. Method according to claim 13, **characterised in that** promptly before, or with the step of initiating the splicing operation, a step of filling an emptied package storage site (31) with a reserve package (8) takes place, which package storage site (31) was emptied in particular immediately beforehand.

## Revendications

1. Système de raccordement de fil d'alimentation pour raccorder une extrémité de fil (11A) d'une bobine de dévidement (11) à un début de fil (8A) d'une bobine de réserve (8) dans la zone d'au moins deux emplacements de stockage de bobine (31) adjacents pour la réception de la bobine de dévidement (11) et de la bobine de réserve (8) d'un agencement de cantre, le système de raccordement de fil d'alimentation comprenant :
- une première unité de saisie pour la saisie du début de fil (8A) de la bobine de réserve (8),
- une deuxième unité de saisie pour la saisie de l'extrémité de fil (11A) de la bobine de dévidement (11),
- une première unité de positionnement pour le positionnement d'une section de fil reliée au début de fil (8A) dans un dispositif d'épissage de fil (71),
- une deuxième unité de positionnement pour le positionnement d'une section de fil reliée à l'extrémité de fil (11A) dans le dispositif d'épissage de fil (71),
- le dispositif d'épissage de fil (71), qui est conçu pour préparer le début de fil (8A) et l'extrémité de fil (11A) et les épisser l'un à l'autre,
- une unité de commande pour effectuer le processus d'épissage au moyen d'une commande correspondante de la première et de la deuxième unité de saisie, de la première et de la deuxième unité de positionnement et du dispositif d'épissage de fil (71),
l'unité de commande étant conçue pour initier le démarrage du processus d'épissage,
**caractérisé en ce que**
l'unité de commande est reliée de manière communicative à une unité de détermination pour déterminer la quantité de fil présente sur la bobine de dévidement (11) et est conçue pour déterminer un instant de fin de dévidement et/ou de changement de la bobine de dévidement (11) écoulée sur la base de la quantité de fil déterminée pour l'initiation du démarrage du processus d'épissage.

2. Système de raccordement de fil d'alimentation selon la revendication 1, **caractérisé en ce que** l'unité de commande est reliée de manière communicative à une unité d'entrée, par l'intermédiaire de laquelle un opérateur déclenche manuellement un signal à l'unité de commande pour initier le démarrage du processus d'épissage.

3. Système de raccordement de fil d'alimentation selon la revendication 1 ou 2, **caractérisé en ce que** la première unité de saisie et la première unité de positionnement ou la deuxième unité de saisie et la deuxième unité de positionnement sont formées par une unité d'aspiration (73, 74) mobile, notamment pivotante ou mobile linéairement, associée à l'une de la bobine de dévidement (11) ou à l'une de la bobine de réserve (8), entre une position de saisie pour saisir l'extrémité de fil (11A) ou le début de fil (8A) et une position de dépôt pour déposer l'extrémité de fil (11A) ou le début de fil (8A), en particulier un tube d'aspiration avec un embout d'aspiration.

4. Système de raccordement de fil d'alimentation selon la revendication 3, **caractérisé en ce que** l'unité d'aspiration (73, 74) comprend une unité de capteur pour détecter une présence et/ou une absence de l'extrémité de fil (11A) ou du début de fil (8A) dans l'unité d'aspiration (73, 74).

5. Système de raccordement de fil d'alimentation selon la revendication 3 ou 4, **caractérisé par** une unité d'accouplement pour l'accouplement et le désaccouplement sélectifs de l'unité d'aspiration (73, 74) à une source d'air d'aspiration.

6. Système de raccordement de fil d'alimentation selon l'une des revendications 3 à 5, **caractérisé par** un dispositif de serrage pour maintenir le fil par serrage à l'intérieur de l'unité d'aspiration (73, 74).

7. Système de raccordement de fil d'alimentation selon une ou plusieurs des revendications précédentes, **caractérisé en ce que** le dispositif d'épissage de fil (71), la première et la deuxième unité de saisie, et la première et la deuxième unité de positionnement sont disposés sur un châssis de support commun (40), le châssis de support commun (40) étant notamment conçu de manière réglable à l'intérieur d'un plan délimité par un cadre de guidage.

8. Système de raccordement de fil d'alimentation selon une ou plusieurs des revendications précédentes, **caractérisé par** un véhicule de transport sans conducteur (80) sur lequel sont disposés au moins la première et la deuxième unité de saisie, la première et la deuxième unité de positionnement et le dispositif d'épissage de fil (71), le véhicule de transport sans conducteur (80) étant conçu pour se déplacer de manière autonome vers le lieu d'un processus d'épissage à effectuer.

9. Système de raccordement de fil d'alimentation selon la revendication 8, **caractérisé en ce que** le véhicule de transport sans conducteur (80) porte une unité de manipulation (83) avec une unité de préhension (85) pour le chargement et le déchargement du cantre (3), l'unité de préhension (85) étant conçue pour être mobile de manière multidimensionnelle.

10. Système de raccordement de fil d'alimentation selon la revendication 8 ou 9, **caractérisé en ce que** le véhicule de transport sans conducteur (80) porte un stockage de bobines (82) avec au moins deux emplacements de stockage de bobine (31), un emplacement de stockage de bobine (31) étant garni d'une bobine de réserve (8) et l'autre emplacement de stockage de bobine (31) étant libre, l'unité de manipulation (83) étant conçue pour retirer et positionner la bobine de dévidement (11) sur l'emplacement de stockage de bobine libre (31) et pour retirer et positionner la bobine de réserve (8) à la position de cantre de la bobine de dévidement retirée (11) au moyen de l'unité de préhension (85).

11. Agencement de cantre avec un cantre (3) comprenant au moins deux emplacements de stockage de bobine (31), un emplacement de stockage de bobine (31) étant conçu pour recevoir une bobine de dévidement (11) et l'autre emplacement de stockage de bobine (31) pour recevoir une bobine de réserve (8), **caractérisé par** un système de raccordement de fil d'alimentation selon une ou plusieurs des revendications 1 à 10.

12. Agencement de cantre selon la revendication 11, **caractérisé en ce que** les emplacements de stockage de bobine (31) sont mobiles, notamment pivotants, entre une position de service et une position de changement.

13. Procédé pour raccorder une extrémité de fil (11A) d'une bobine de dévidement (11) à un début de fil (8A) d'une bobine de réserve (8) dans la zone d'au moins deux emplacements de stockage de bobine (31) adjacents pour la réception de la bobine de dévidement (11) et de la bobine de réserve (8) d'un agencement de cantre au moyen d'un système de raccordement de fil d'alimentation selon une ou plusieurs des revendications 1 à 10, comprenant les étapes consistant à :
- initier le processus d'épissage,
- commander la première et la deuxième unité de saisie pour rechercher et saisir l'extrémité de fil (11A) de la bobine de dévidement (11) et le début de fil (8A) de la bobine de réserve (8),
- commander la première et la deuxième unité de positionnement pour positionner l'extrémité de fil saisie (11A) et le début de fil saisi (8A) dans le dispositif d'épissage de fil (71),
- commander le dispositif d'épissage de fil (71) pour préparer l'extrémité de fil (11A) et le début de fil (8A) au moyen de moyens de préparation d'extrémité de fil associés au dispositif d'épissage de fil (71), et
- commander le dispositif d'épissage de fil (71) pour raccorder l'extrémité de fil préparée (11A) et le début de fil (8A).

14. Procédé selon la revendication 13, **caractérisé en ce que**, de manière synchronisée avant ou avec l'étape d'initiation du processus d'épissage, une étape de remplissage d'un emplacement de stockage de bobine (31) vidé, en particulier immédiatement auparavant, avec une bobine de réserve (8) est effectuée.
